# EUROPÄISCHE PATENTANMELDUNG

(11) **EP 0 454 947 A1**
(43) Veröffentlichungstag der Anmeldung: **06.11.1991**
(21) Anmeldenummer: 91100928.0
(22) Anmeldetag: 25.01.1991
(51) Int. Cl.: E21B 4/14, E21B 21/10, E21B 34/12

(54) **Rammbohrgerät**

(30) Priorität: 20.04.1990 DE 4012662
(71) Anmelder: TRACTO-TECHNIK PAUL SCHMIDT, MASCHINENFABRIK KG, D-57368 Lennestadt (DE)
(72) Erfinder: Püttmann, Franz-Josef, W-5940 Lennestadt-Saalhausen (DE)
(74) Vertreter: König, Reimar, Dr.-Ing.

(57) **Zusammenfassung**

Rammbohrgerät (1) mit einem Druckmittelanschluß (2, 6) am hinteren Ende und einem stromaufwärts nahe dem Rammbohrgerät angeordneten Durchflußsteuerventil (4), mit einem Außendurchmesser der kleiner als der Durchmesser des Rammbohrgeräts und größer oder gleich dem Außendurchmesser des Druckmittelanschlusses ist. Das Durchflußsteuerventil läßt sich durch dieselbe Person betätigen, die das Rammbohrgerät beim Anlaufvorgang ausrichtet und steuert. Es läßt sich problemlos in die durch das Rammbohrgerät gebildete Bohrung nachziehen und bleibt beim Durchlauf durch die Bohrung in der voll geöffneten Stellung, auch wenn das Rammbohrgerät vorübergehend stillgesetzt wird.

## Beschreibung

Die Erfindung betrifft ein Rammbohrgerät mit einem Druckmittelanschluß am hinteren Ende.

Derartige Rammbohrgeräte können unterschiedlich aufgebaut sein und durch Druckluft, Hydraulikdruck oder ein anderes Druckmittel betrieben werden.

Vorzugsweise handelt es sich um pneumatisch betriebene Rammbohrgeräte mit einem in einem rohrförmigen Gehäuse axial beweglichen, wechselseitig mit Druckluft beaufschlagten Schlagkolben.

Bei derartigen Rammbohrgeräten lassen sich Bohrungen im Erdreich herstellen, Rohre einziehen oder schon verlegte Rohre zertrümmern.

Beim Einlaufen des Gerätes ins Erdreich muß die Richtung laufend kontrolliert und gegebenenfalls korrigiert werden, wofür es wünschenswert ist, wenn sich die Leistung des Geräts während dieser Zeit drosseln läßt. Des weiteren ist eine verminderte Leistung beim Einlaufvorgang erforderlich, da die Mantelreibung, die verhindert, daß sich das Rammbohrgerät nur auf der Stelle vor und zurück bewegt und die nur auf den sich schon im Erdreich befindlichen Teil des Rammbohrgeräts wirkt, noch zu gering ist, um die Reaktionskräfte aufnehmen zu können.

Um die Leistung des Rammbohrgeräts zu vermindern, genügt es, die Druckmittelzufuhr zu drosseln. Dies läßt sich durch teilweises Verschließen des üblicherweise am Verdichter vorhandenen Absperrventils erreichen. Da die Schlauchverbindung zwischen dem oberhalb der Baugrube angeordneten Verdichter und dem Rammbohrgerät stets mehrere Meter beträgt, sind zwei Personen zum Bedienen des Rammbohrgeräts erforderlich, eine Person, die das Rammbohrgerät ansetzt und beim Einlaufvorgang die. Richtung kontrolliert sowie gegebenenfalls korrigiert und eine zweite Person, die am Verdichter das Absperrventil betätigt. Des weiteren ist nachteilig, daß das Rammbohrgerät nicht sofort auf Einstellungsänderung des Absperrventils reagiert, da der lange Versorgungsschlauch zwischen dem Rammbohrgerät und dem Verdichter mit Druckmittel, vorzugsweise Druckluft, gefüllt ist und sich dieser Druck beim Drosseln des Absperrventils nur langsam abbaut.

Um diese Nachteile zu umgehen, versuchen die Bedienungspersonen eine Drosselung der Druckluftzufuhr durch Abknicken des Versorgungsschlauches zu erreichen. Es liegt auf der Hand, daß dies leicht zu Beschädigungen des Versorgungsschlauches führt, große Kräfte und Geschicklichkeit der Bedienungsperson erfordert und mit Versorgungsschläuchen größeren Durchmessern nicht durchführbar ist.

Andererseits läßt sich ein übliches Absperrventil nicht in der Nähe des Rammbohrgeräts anordnen, da es ja mit in die Bohrung wandert und in der Regel dafür viel zu große Abmessungen aufweist.

Der Erfindung liegt die Aufgabe zugrunde, ein Durchflußsteuerventil für ein Rammbohrgerät zu schaffen, das sich leicht durch dieselbe Person, die das Rammbohrgerät beim Einlaufvorgang kontrolliert und korrigiert, betätigen läßt und sich problemlos durch die vom Rammbohrgerät geschaffene Bohrung mitführen läßt.

Ausgehend von dieser Aufgabenstellung wird bei einem Rammbohrgerät der eingangs erwähnten Art, erfindungsgemäß vorgeschlagen, ein Durchflußsteuerventil mit einem Außendurchmesser, der kleiner als der Durchmesser des Rammbohrgeräts und größer oder gleich dem Außendurchmesser des Druckmittelanschlusses ist, stromaufwärts nahe dem Rammbohrgerät anzuordnen. Zu diesem Zweck kann das Durchflußsteuerventil an jedem Ende Kupplungen zum Anschluß an das Rammbohrgerät und an einen Druckmittelschlauch aufweisen, wobei es über die Kupplungen torsions- und zugfest mit dem Rammbohrgerät und dem Druckmittelschlauch gekuppelt sein kann.

Vorzugsweise kann das Durchflußsteuerventil ein von außen verstellbares, elastisch in die voll geöffnete Stellung bewegbares Durchflußsteuerorgan aufweisen, das druckmittel- oder federbeaufschlagt sein kann.

Das Durchflußsteuerventil läßt sich durch seine Anordnung in der Nähe des Rammbohrgeräts von derselben Person betätigen, die auch das Rammbohrgerät beim Einlaufvorgang kontrolliert und korrigiert. Nach dem Einlaufen in die Bohrung verbleibt das Durchflußsteuerventil in der voll geöffneten Stellung, so daß das Rammbohrgerät in der Bohrung stets mit der vollen Leistung betrieben wird. Durch die torsions- und zugfeste Kupplung mit dem Rammbohrgerät und dem Druckmittelschlauch lassen sich Steuerbewegungen auf das Rammbohrgerät durch Drehen des Druckmittelschlauchs oder durch Zugeinwirkung in der üblichen Weise übertragen.

Der geringe Durchmesser des Durchflußsteuerventils wird mit einem rohrförmigen Gehäuse mit Anschlußkupplungen an jedem Ende und Steuerkanälen sowie einer die Steuerkanäle übergreifenden Hülse als Durchflußsteuerorgan erreicht.

Nach einer bevorzugten Ausgestaltung der Erfindung kann die Hülse als Drehschieber ausgebildet und über einen Gewindeabschnitt auf das Gehäuse aufgeschraubt sein sowie an einem Ende einen Konusabschnitt aufweisen, der mit einem Konuskopf des Gehäuses korrespondiert. Bei dieser Ausführung sind in der Hülse bzw. dem Drehschieber keine Kanäle erforderlich, denn bei geöffnetem Durchflußsteuerventil sind vorteilhaft Radialkanäle im Konuskopf über einen Ringspalt zwischen dem Konusabschnitt der Hülse und dem Konuskopf mit Radialkanälen im zylindrischen Teil des Gehäuses verbunden. Der Ringspalt entsteht, wenn sich beim Verdrehen der Hülse ihr Konusabschnitt von dem Konuskopf des Gehäuses entfernt. In der geschlossenen Position, in der die Hülse den Konuskopf überdeckt und sich ihr Konusabschnitt an den Konuskopf anlegt, bedarf es keiner besonderen Arretierung, denn aufgrund des Konus ergibt sich eine Selbsthemmung, die größer als die Federkraft ist.

Die Hülse kann gemäß einer anderen Ausführung als Drehschieber mit wenigstens einer mit entsprechenden Radialkanälen im Gehäuse zusammenwirkenden Axialnut oder als Axialschieber mit einer entsprechende Radialkanäle übergreifenden Ringnut gestaltet sein.

Ist die Hülse als Drehschieber gestaltet, kann der Drehwinkel der Hülse durch Anschläge zwischen einer voll geöffneten und ganz geschlossenen Stellung begrenzt sein, wobei zwischen dem Gehäuse und der Hülse ein die Hülse in die voll geöffnete Stellung drehende Torsionsfeder angeordnet sein kann.

Ist die Hülse als Axialschieber gestaltet, kann der Verschiebeweg der Hülse durch Anschläge zwischen einer voll geöffneten und ganz geschlossenen Stellung begrenzt sein, wobei zwischen dem Gehäuse und der Hülse eine die Hülse in die voll geöffnete Stellung verschiebende Feder angeordnet sein kann.

Vorteilhaft ist es, wenn die elastisch wirkenden Mittel das Durchflußsteuerorgan zwar in die voll geöffnete Stellung zwingen, zusätzlich jedoch noch eine das Durchflußsteuerorgan in der geschlossenen Stellung gegen die elastisch wirkenden Mittel haltende Rastvorrichtung vorgesehen ist.

Die Erfindung wird nachstehend anhand mehrerer, in der Zeichnung dargestellter Ausführungsbeispiele des näheren erläutert, und es zeigen:
- Fig. 1: ein Rammbohrgerät mit Anschlußschlauch, Durchflußsteuerventil und Verlängerungsschlauch während der Startphase;
- Fig. 2: einen Längsschnitt durch ein Durchflußsteuerventil in der geöffneten Stellung gemäß einer ersten Ausführungsform;
- Fig. 3: einen Schnitt entlang der Linie II-II in Fig. 2, die geöffnete Stellung darstellend;
- Fig. 4: einen Querschnitt entlang der Linie II-II von Fig. 2, die geschlossene Stellung darstellend;
- Fig. 5: einen Schnitt entlang der Linie III-III in Fig. 2, die Drehanschläge und Rastvorrichtung darstellend;
- Fig. 6: einen Längsschnitt durch ein Durchflußsteuerventil gemäß einer zweiten Ausführungsform in der geschlossenen Stellung;
- Fig. 7: dieselbe Ausführungsform eines Durchflußsteuerventils wie Fig. 6 in der geöffneten Stellung;
- Fig. 8: einen Längsschnitt durch ein geschlossenes Durchflußsteuerventil gemäß einer dritten Ausführungsform; und
- Fig. 9: das Durchflußsteuerventil gemäß Fig. 8 in der geöffneten Stellung.

Ein pneumatisch betriebenes Rammbohrgerät 1 ist dargestellt, wie es bereits fast ganz in einer von ihm selbst hergestellten Bohrung eingefahren ist. Am hinteren Ende des Rammbohrgeräts 1 ist ein Anschlußschlauch 2 angeordnet, der über eine Kupplung 3 mit einem Durchflußsteuerventil 4 und dieses wiederum über eine Kupplung 5 mit einem Verlängerungsschlauch 6 gekuppelt ist, der zu einem nicht dargestellten Verdichter führt. Das Durchflußsteuerventil 4 befindet sich in einer geringen Entfernung zum Rammbohrgerät 1, so daß es sich problemlos durch die Person, die das Rammbohrgerät 1 beim Einlaufvorgang ausrichtet und die Richtung korrigiert, betätigen läßt. Das Durchflußsteuerventil 4 kann auch direkt am Rammbohrgerät 1 angeordnet sein.

Im Ausführungsbeispiel gemäß Fig. 2 besteht das Durchflußsteuerventil 4 aus einem Gehäuse 7 mit einer ersten Bohrung 8, die über die Kupplung 5 mit dem Verlängerungsschlauch 6 in Verbindung steht und einer Bohrung 9, die über die Kupplung 3 mit dem Anschlußschlauch 2 für das Rammbohrgerät 1 in Verbindung steht. Der axiale Durchfluß von der Bohrung 8 zur Bohrung 9 ist durch eine Trennwand 10 verschlossen, jedoch weist die Bohrung 8 Radialkanäle 11 und die Bohrung 9 Radialkanäle 12 auf. Diese Radialkanäle 11, 12 werden durch eine Hülse 13 übergriffen, die ein Durchflußsteuerorgan in Form eines Drehschiebers bildet. Zu diesem Zweck weist die Hülse 13 Axialnuten 14 auf, die mit den Radialkanälen 11, 12 fluchten und so lang sind, daß sie in der in Fig. 2 dargestellten Stellung die Radialkanäle 11, 12 überdecken und so einen Durchlaß von der Bohrung 8 über die Radialkanäle 11, die Axialnuten 14, die Radialkanäle 12 zur Bohrung 9 herstellen. Die Hülse 13 ist durch zylindrische Führungen 15, 16 gegen das Gehäuse 7 abgedichtet. An einem Ende der Hülse 13 ist ein Ringraum 17 gebildet, in dem eine Torsionsfeder 18 angeordnet ist, die ein gehäusefestes, axial abgebogenes Ende 19 und ein entgegengesetztes, hülsenfestes, axial abgebogenes Ende 20 aufweist. Diese Torsionsfeder 18 zwingt die Hülse 13 in die in Fig. 3 dargestellte, geöffnete Stellung. Die Hülse 13 muß somit gegen die Wirkung der Torsionsfeder 18 in die in Fig. 4 dargestellte geschlossene Stellung gedreht werden. Zwischen der voll geöffneten Stellung und der ganz geschlossenen Stellung gemäß Fig. 4 sind Zwischenstellungen möglich, in denen sich die Radialkanäle 11, 12 und die Axialnuten 14 nur teilweise überdecken, so daß die Druckluft nur gedrosselt von der Bohrung 8 in die Bohrung 9 und damit in das Rammbohrgerät 1 gelangen kann.

Um die Möglichkeit zu bieten, das Rammbohrgerät bei geschlossenem Durchflußsteuerventil 4 zu handhaben, auch wenn in der Bohrung 8 bereits der volle Druck vom Verdichter ansteht, ist für die geschlossene Stellung eine in Fig. 5 dargestellte Rastung vorgesehen, die aus einer Rastvertiefung 25 im Gehäuse 7 und einer Rastkugel 26 in der Hülse 13 besteht. Die Rastkugel 26 ist in einer Radialbohrung 27 in der Hülse 13 angeordnet, wird von einer Druckfeder 28 beaufschlagt, und die Bohrung 27 ist mittels eines Stopfens 29 verschlossen. Die Kraft der Druckfeder 28 ist so bemessen, daß die Hülse 13 gegen die Kraft der Wickelfeder 18 in der ganz geschlossenen Stellung gehalten wird, jedoch in die voll geöffnete Stellung springt, sobald die Hülse 13 von Hand aus der Rastung herausgedreht wird.

Die Ausführungsform gemäß Fig. 6 und 7 unterscheidet sich von der gemäß Fig. 2 bis 5 dadurch, daß die Hülse 36 als Axialschieber gestaltet ist.

Auch in diesem Falle weist das Durchflußsteuerventil 4 ein Gehäuse 30 mit koaxialen Bohrungen 31, 32, die durch eine Trennwand 33 unterbrochen sind, auf. Es sind ebenfalls Radialkanäle 34, 35 im Gehäuse 30 angeordnet, die mit einer Ringnut 37 in der Hülse 36 zusammenwirken. In der in Fig. 6 dargestellten Stellung ist die Hülse 36 gegen die Kraft einer Druckfeder 40 so weit nach rechts verschoben, daß sich nur die Radialkanäle 34 im Bereich der Ringnut 37 befinden, während die Radialkanäle 35 durch die als Dichtung wirkende zylindrische Führung 38 abgedeckt sind.

Eine Stirnfläche 41 an der Kupplung 3 und eine Stirnfläche 42 an der Hülse 36 bilden Anschläge für die in Fig. 7 dargestellte geöffnete Stellung des Durchflußsteuerventils 4, während eine Stirnfläche 43 am Gehäuse 30 und eine Stirnfläche 44 an der Hülse 36 die entgegengesetzten Anschläge bilden. Eine weitere zylindrische Führung 39 zwischen dem Gehäuse 30 und der Hülse 36 bildet die Abdichtung in der anderen Richtung.

Bei einer im Rahmen der Erfindung bevorzugten, in den Figuren 8 und 9 dargestellten Ausführung weist das Durchflußsteuerventil 4 ein Gehäuse 45 mit koaxialen Bohrungen 46, 47 auf, die durch eine Trennwand 48 unterbrochen sind. Ausgehend von der Trennwand 48 ist das der Schlauchkupplung 3 zugewandte Ende des Gehäuses 45 mit einem sich aufweitenden, d.h. im Durchmesser vergrößernden Konuskopf 49 mit einem zylindrischen Endring versehen. Jeweils links und rechts von der Trennwand 48 sind einerseits im konischen Abschnitt des Konuskopfes 49 und andererseits in dem zylindrischen Gehäuse 45 Radialkanäle 50, 51 angeordnet. Auf dem Gehäuse 45 ist eine als Drehschieber ausgebildete Hülse 52 angeordnet, und zwar über einen Gewindeabschnitt 53 links neben der Torsionsfeder 18 auf das Gehäuse 45 aufgeschraubt. Die Torsionsfeder 18 ist in einem an dem der Schlauchkupplung 5 zugewandten Ende der Hülse 52 gebildeten Ringraum 17 angeordnet; sie besitzt ein gehäusefestes, axial abgebogenes Ende 20 und ein hülsenfestes, axial abgebogenes Ende 19, d.h. das Ende 19 greift in die Hülse 52 ein. Das mit dem Konuskopf 49 des Gehäuses 45 korrespondierende Ende der Hülse 52 besitzt einen dem konischen Abschnitt des Konuskopfes 49 angepaßten Konusabschnitt 54, der wie der Konuskopf 49 in einen Endring übergeht.

In Fig. 8 ist die geschlossene Stellung des Durchflußsteuerventils 4 dargestellt. Um diese Stellung zu erreichen, muß die Hülse 52 gegen die Kraft der Torsionsfeder 18 auf dem Gewindeabschnitt 53 nach vorne, d.h. in Richtung zur Schlauchkupplung 3 verdreht werden; aufgrund eines steilen Gewindes des Gewindeabschnitts 53 läßt sich die Hülse 52 leicht verschieben, bis ihr Konusabschnitt 54 auf dem Konuskopf 49 sitzt. Die Radialkanäle 50 bzw. 51 im Konuskopf 49 bzw. im Gehäuse 45 sind somit von der Hülse 52 völlig überdeckt; es kann keine Druckluft von der Bohrung 47 in die Bohrung 46 und damit in das Rammbohrgerät gelangen. Der Konussitz des Konusabschnitts 54 der Hülse 52 auf dem Konuskopf 49 ist so ausgebildet, daß Selbsthemmung vorliegt, die größer ist als die von der Torsionsfeder 18 erzeugte Kraft; es bedarf daher keiner besonderen Arretierung, um das Ventil in der geschlossenen Stellung zu halten. Zum Öffnen des Durchflußsteuerventils 4 wird die Hülse 52 auf dem Gewindeabschnitt 53 des Gehäuses 45 nach hinten, d.h. in Richtung zur Schlauchkupplung 5 verdreht; dabei entfernt sich der Konusabschnitt 54 der Hülse 52 von dem Konuskopf 49. Wie in Fig. 9 dargestellt ist, bildet sich unterhalb des Konusabschnitts 54 der Hülse 52 ein Ringspalt 55 aus, der einen freien Durchfluß der Druckluft von der Bohrung 47 über die Radialkanäle 51 des Gehäuses 45, den Ringspalt 55 und die Radialkanäle 50 im Konuskopf 49 zur Bohrung 46 und damit in das Rammbohrgerät ermöglicht.

Bei allen Ausführungsformen entspricht der Außendurchmesser des Durchflußsteuerventils 4 im wesentlichen dem Außendurchmesser des Anschlußschlauchs 2 und des Verlängerungsschlauchs 6, so daß keine Probleme beim Nachziehen des Durchflußsteuerventils durch die vom Rammbohrgerät 1 geschaffene Bohrung entstehen. Das erfindungsgemäße Durchflußsteuerventil 4 läßt sich des weiteren problemlos mit einem drückgesteuerten Startventil kombinieren, das dazu dient, das Rammbohrgerät 1 mit einem Druckluftstoß anlaufen zu lassen, was manchmal erforderlich ist, wenn das Rammbohrgerät 1 in der Bohrung wieder anlaufen soll. Ein derartiges Startventil ist zum Beispiel in der DE-OS 36 42 696 beschrieben.

## Patentansprüche

1. Rammbohrgerät mit einem Druckmittelanschluß am hinteren Ende, gekennzeichnet durch ein stromaufwärts nahe dem Rammbohrgerät (1) angeordnetes Durchflußsteuerventil (4) mit einem Außendurchmesser, der kleiner als der Durchmesser des Rammbohrgeräts (1) und größer oder gleich dem Außendurchmesser des Druckmittelanschlusses (2, 6) ist.

2. Rammbohrgerät nach Anspruch 1, dadurch gekennzeichnet, daß das Durchflußsteuerventil (4) an jedem Ende Kupplungen (3, 5) zum Anschluß an das Rammbohrgerät (1) und an einen Druckmittelschlauch (6) aufweist.

3. Rammbohrgerät nach Anspruch 2, dadurch gekennzeichnet, daß das Durchflußsteuerventil (4) über die Kupplungen (3, 5) torsions- und/oder zugfest mit dem Rammbohrgerät (1) und dem Druckmittelschlauch (6) gekuppelt ist.

4. Rammbohrgerät nach einem oder mehreren der Ansprüche 1 bis 3, dadurch gekennzeichnet, daß das Durchflußsteuerventil (4) ein von außen verstellbares, elastisch in die voll geöffnete Stellung bewegbares Durchflußsteuerorgan (13, 36, 52) aufweist.

5. Rammbohrgerät nach Anspruch 4, dadurch gekennzeichnet, daß das Durchflußsteuerorgan (13, 36, 52) druckmittelbeaufschlagt ist.

6. Rammbohrgerät nach Anspruch 4, dadurch gekennzeichnet, daß das Durchflußsteuerorgan (13, 36, 52) federbeaufschlagt ist.

7. Rammbohrgerät nach einem oder mehreren der Ansprüche 1 bis 6, dadurch gekennzeichnet, daß das Durchflußsteuerventil (4) aus einem rohrförmigen Gehäuse (7, 30, 45) mit Anschlußkupplungen (3, 5) an jedem Ende und Steuerkanälen (11, 12; 34, 35; 50, 51) sowie einer die Steuerkanäle (11, 12; 34, 35; 50, 51) übergreifenden Hülse (13, 36, 52) als Durchflußsteuerorgan besteht.

8. Rammbohrgerät nach Anspruch 7, dadurch gekennzeichnet, daß die Hülse (52) als Drehschieber ausgebildet und über einen Gewindeabschnitt (53) auf das Gehäuse (45) aufgeschraubt ist sowie an einem Ende einen Konusabschnitt (54) aufweist, der mit einem Konuskopf (49) des Gehäuses (45) korrespondiert.

9. Rammbohrgerät nach Anspruch 8, dadurch gekennzeichnet, daß Radialkanäle (50) im Konuskopf (59) über einen Ringspalt (55) zwischen dem Konusabschnitt (54) der Hülse (52) und dem Konuskopf (49) mit Radialkanälen (51) im zylindrischen Teil des Gehäuses (45) verbunden sind.

10. Rammbohrgerät nach Anspruch 7, dadurch gekennzeichnet, daß die Hülse (13) als Drehschieber mit wenigstens einer mit entsprechenden Radialkanälen (11, 12) im Gehäuse (7) zusammenwirkenden Axialnut (14) gestaltet ist.

11. Rammbohrgerät nach Anspruch 10, dadurch gekennzeichnet, daß der Drehwinkel der Hülse (13) durch Anschläge (21 bis 24) zwischen einer voll geöffneten und ganz geschlossenen Stellung begrenzt ist und zwischen dem Gehäuse (7) und der Hülse (13) eine die Hülse (13) in die voll geöffnete Stellung drehende Torsionsfeder (18) angeordnet ist.

12. Rammbohrgerät nach Anspruch 7, dadurch gekennzeichnet, daß die Hülse (36) als Axialschieber mit einer entsprechende Radialkanäle (34, 35) übergreifenden Ringnut (37) gestaltet ist.

13. Rammbohrgerät nach Anspruch 12, dadurch gekennzeichnet, daß der Verschiebeweg der Hülse (36) durch Anschläge (41 bis 44) zwischen einer voll geöffneten und ganz geschlossenen Stellung begrenzt ist und zwischen dem Gehäuse (30) und der Hülse (36) eine die Hülse (36) in die voll geöffnete Stellung verschiebende Feder (40) angeordnet ist.

14. Rammbohrgerät nach einem oder mehreren der Ansprüche 4 bis 7 und 10 bis 13, gekennzeichnet durch eine das Durchflußsteuerorgan (13, 36) in der geschlossenen Stellung gegen die elastisch wirkenden Mittel (18, 40) haltende Rastvorrichtung (25 bis 29).
